# EUROPÄISCHE PATENTANMELDUNG

(11) **EP 1 988 232 A2**
(43) Veröffentlichungstag der Anmeldung: **05.11.2008**
(21) Anmeldenummer: 08008113.6
(22) Anmeldetag: 28.04.2008
(51) Int. Cl.: E04F 11/035, E04F 11/116

(54) **Faltwerktreppe sowie Profilstufe für eine Faltwerktreppe**

(30) Priorität: 30.04.2007 DE 102007020382
(71) Anmelder: Schauffele, Fritz, 70597 Stuttgart (DE)
(72) Erfinder: Schauffele, Fritz, 70597 Stuttgart (DE)
(74) Vertreter: Ostertag, Ulrich

(57) **Zusammenfassung**

Es ist eine Faltwerktreppe (10) mit einer freitragenden Kopfseite (12) und einer Mehrzahl von Trittstufen (22, 22') angegeben, wobei zwischen zwei aufeinander folgenden Trittstufen (22, 22') eine Setzstufe (28) angeordnet ist. Die Trittstufen (22, 22') und/oder die Setzstufen (28) sind jeweils als Schichtverbundplatte (22, 22', 28) ausgebildet, welche wenigstens zwei Deckplatten (80, 84) und eine dazwischen angeordnete Zwischenschicht (82, 86) umfasst. Außerdem ist eine Profilstufe (88) für eine Faltwerktreppe angegeben, welche eine Trittstufe (22, 22') und eine damit verbundene Setzstufe (28) umfasst. Die Trittstufe (22, 22') und/oder die Setzstufe (28) der Profilstufe (88) ist als Schichtverbundplatte ausgebildet, welche wenigstens zwei Deckplatten (80, 84) und eine dazwischen angeordnete Zwischenschicht (82, 86) umfasst.

## Beschreibung

Die Erfindung betrifft eine Faltwerktreppe mit einer freitragenden Kopfseite und einer Mehrzahl von Trittstufen, wobei zwischen zwei aufeinander folgenden Trittstufen eine Setzstufe angeordnet ist.

Außerdem betrifft die Erfindung eine Profilstufe für eine Faltwerktreppe, wobei die Profilstufe eine Trittstufe und eine damit verbundene Setzstufe umfasst.

Bei Faltwerktreppen bilden die Trittstufen und die in der Regel senkrecht dazu verlaufenden Setzstufen ein auch optisch einheitliches Tragwerk, welches eine aufzunehmende Last, beispielsweise die eines oder mehrerer Benutzer der Faltwerktreppe, aufnimmt und über die gesamte Konstruktion verteilt. Bei Faltwerktreppen erfolgt die jeweils größte Belastung im Bereich einer belasteten Trittstufe und der mit dieser verbundenen Setzstufen hauptsächlich auf Grund von Biegespannungen. Diese müssen von der Faltwerktreppe ausgehalten werden, ohne dass die Stufen und damit die gesamte Faltwerktreppe Schaden nehmen.

Faltwerktreppen der oben genannten Art stehen in der Regel nicht vollständig frei, sondern sind auf einer Längsseite, also einer Befestigungsseite, an einer Wand verankert. Es gibt Faltwerktreppen, welche auch auf der der Befestigungsseite gegenüberliegenden Kopfseite gehalten werden, beispielsweise über den Handlauf an einem Traggerüst oder an einer Zimmerdecke. Bei Faltwerktreppe der eingangs genannten Art, sind auf der freitragenden Kopfseite jedoch keine zusätzlichen Verstrebungen und/oder Trag- oder Gerüstelemente vorgesehen. Dadurch präsentiert sich eine derartige freitragende Faltwerktreppe dem Betrachter schlicht, elegant und "schwerelos", weshalb sich freitragende Faltwerktreppen einer zunehmenden Beliebtheit erfreuen.

Der nachstehend verwendete Begriff freitragende Faltwerktreppe schließt sowohl auf beiden Seiten freitragende Faltwerktreppen als auch Faltwerktreppen ein, bei denen lediglich eine Seite, beispielsweise die der Wand abgewandte Kopfseite, freitragend ist.

Eine freitragende Faltwerktreppe wirkt umso eleganter, je dünner die einzelnen Tritt- und Setzstufen ausgebildet sind. Da eine Faltwerktreppe jedoch gewisse Belastungskriterien erfüllen muss, hängt die mögliche geringste Dicke der Trittstufen bzw. der Setzstufen von dem Material derselben ab. Will man ein besonders schlankes Erscheinungsbild der freitragenden Faltwerktreppe erzielen, so sollten die Trittstufen und die Setzstufen eine Dicke von etwa 4,0 cm nicht überschreiten. Abgesehen von Stahl als Stufenmaterial sind bei derzeit eingesetzten Materialien, wie Stein oder Holz, freitragende Faltwerktreppen mit derart dünnen Trittstufen bzw. Setzstufen nicht realisierbar, da eine daraus aufgebaute freitragende Faltwerktreppe der geforderten Belastbarkeit nicht genügt.

Es besteht jedoch der Wunsch nach Faltwerktreppen, bei welchen ein anderes Stufenmaterial als Stahl verwendet werden kann und welche im obigen Sinne dünne Trittstufen bzw. Setzstufen aufweisen, wodurch sie ein schlichtes, elegantes Erscheinungsbild gewinnen.

ES ist daher Aufgabe der Erfindung, eine Faltwerktreppe der eingangs genannten Art zu schaffen, bei welcher ein anderes Material als Stahl zum Einsatz kommt, welche jedoch dem Wunsch nach einem möglichst schlichten und eleganten Erscheinungsbild Rechnung trägt und welche dabei die geforderte Belastbarkeit zeigt.

Diese Aufgabe wird bei einer Faltwerktreppe der eingangs genannten Art dadurch gelöst, dass
die Trittstufen und/oder die Setzstufen jeweils als Schichtverbundplatte ausgebildet sind, welche wenigstens zwei Deckplatten und eine dazwischen angeordnete Zwischenschicht umfasst.

Die bei einer Faltwerktreppe vornehmlich auftretenden Biegespannungen werden von derartigen Schichtverbundplatten sehr gut verkraftet und in günstiger Weise über das gesamte Treppen-Tragwerk verteilt. Dabei können die Schichtverbundplatten und damit die Trittstufen und/oder die Setzstufen insgesamt dünner ausgebildet sein als es bislang bei einem anderen Material als Stahl möglich war.

Vorteilhafte Weiterbildungen sind in den abhängigen Ansprüchen angegeben.

Es ist insbesondere günstig, wenn wenigstens eine Trittstufe und/oder wenigstens eine Setzstufe eine Dicke von etwa 4,0 cm aufweist. Dadurch wird das gewünschte schlanke Erscheinungsbild der Faltwerktreppe erzielt.

Es ist außerdem vorteilhaft, wenn die Deckplatten wenigstens einer Trittstufe und/oder wenigstens einer Setzstufe eine Dicke von etwa 2,0 cm aufweisen. Auf diese Weise erfolgt die Lastverteilung innerhalb der jeweiligen Stufe gleichmäßig. Bei Schichtverbundplatten spricht man in diesem Fall von 2+2-Platten.

Was die Ausbildung der Schichtverbundplatte angeht, ist es günstig, wenn die Zwischenschicht wenigstens einer Trittstufe und/oder wenigstens einer Setzstufe eine die Deckplatten verbindende Klebstoffschicht ist.

Als vorteilhaftes Material für die Deckplatten wenigstens einer Trittstufe und/oder wenigstens einer Setzstufe hat sich Stein erwiesen.

Dem Wunsch nach einer Faltwerktreppe aus einem qualitativ anspruchsvollen und hochwertigen Material wird Rechnung getragen, wenn die Deckplatten der Tragstufen und/oder der Setzstufen aus einem Granitstein sind. In diesem Zusammenhang hat es sich als günstig erwiesen, wenn die Zwischenschicht ein Zwei-Komponenten-Klebstoff auf Epoxidharz-Basis ist. Auf diese weise wird eine belastbare Granitstein-Schichtverbundplatte gebildet.

Alternativ können die Deckplatten der Tragstrukturen und/oder der Setzstufen aus Marmor oder Kalkstein gebildet sein. Dann ist es vorteilhaft, wenn die Zwischenschicht ein Zwei-Komponenten-Klebstoff auf Polyesterharz-Basis ist, wodurch entsprechend eine belastbare Marmor- oder Kalkstein-Schichtverbundplatte gebildet ist.

Eine gute Verbindung zwischen zwei aufeinander folgenden Trittstufen und einer dazwischen angeordneten Setzstufe wird erzielt, wenn zwischen diesen jeweils eine Klebstoffschicht vorgesehen ist. Hierfür kommt vorteilhaft ein Zwei-Komponenten-Klebstoff auf Epoxidharz- oder auf Polyesterharz-Basis in Frage.

Im Hinblick auf die Stabilität der Faltwerktreppe und die Lastverteilung innerhalb derselben ist es günstig, wenn bei der Faltwerktreppe wenigstens eine Verspanneinrichtung vorgesehen ist, welche jeweils zwei aufeinander folgende Trittstufen mit der dazwischen angeordneten Setzstufe verbindet. Die Stabilität wird noch erhöht und die Lastverteilung wird verbessert, wenn für jeweils zwei aufeinander folgende Trittstufen und die dazwischen angeordnete Setzstufe eine erste Verspanneinrichtung und eine zweite Verspanneinrichtung vorgesehen sind, wobei die erste Verspanneinrichtung auf der freitragenden Kopfseite und die zweite Verspanneinrichtung auf der gegenüberliegenden Seite der Faltwerktreppe vorgesehen ist.

Außerdem ist es Aufgabe der Erfindung, eine Profilstufe der eingangs genannten Art für eine Faltwerktreppe zur Verfügung zu stellen, wobei aus mehreren solcher Profilstufen eine Faltwerktreppe aufgebaut werden kann, die den oben genannten Erwägungen Rechnung trägt.

Dies wird bei einer Profilstufe der eingangs genannten Art dadurch erreicht, dass
die Trittstufe und/oder die Setzstufe als Schichtverbundplatte ausgebildet ist, welche wenigstens zwei Deckplatten und eine dazwischen angeordnete Zwischenschicht umfasst.

Indem ab Werk eine derartige Profilstufe geliefert wird, kann auch eine baulich große Faltwerktreppe in Einzelmodulen ausgeliefert werden, wobei jedes Modul durch eine entsprechende Profilstufe gebildet ist.

Nachstehend wird ein Ausführungsbeispiel der Erfindung anhand der Zeichnung näher erläutert; in dieser zeigen:
- Figur 1: eine schematische Draufsicht auf eine Faltwerktreppe;
- Figur 2: eine Seitenansicht auf die Faltwerktreppe von Figur 1;
- Figur 3: einen Teilschnitt durch die jeweiligen Kopfenden zweier aufeinander folgender Trittstufen und einer dazwischen angeordneten Setzstufe, wobei eine erste Verspanneinrichtung zu erkennen ist;
- Figur 4: einen Teilschnitt einer mit ihrem dem Kopfende gegenüberliegenden Befestigungsende auf einem Wandbolzen aufliegende Trittstufe, wobei eine zweite Verspanneinrichtung teilweise zu erkennen ist; und
- Figur 5: einen Teilschnitt einer mit ihrem dem Kopfende gegenüberliegenden Befestigungsende auf einem abgewandelten Wandbolzen aufliegende Trittstufe.

Die Figuren 1 und 2 zeigen eine Faltwerktreppe 10, welche eine freitragende Kopfseite 12 und eine Befestigungsseite 14 aufweist, mit welcher die Faltwerktreppe 10 an einer Wand 16 verankert ist. Letzteres wird später noch ausführlicher erläutert.

Die Faltwerktreppe 10 erstreckt sich beim vorliegenden Ausführungsbeispiel einläufig gerade zwischen einem unteren Boden 18 und einem oberen Treppenabsatz 20 (vgl. Figur 2). Sie kann jedoch auch als gewendelte Faltwerktreppe ausgebildet sein und eine oder mehrere 1/4-Wendelungen aufweisen.

Die Faltwerktreppe 10 umfasst mehrere Trittstufen 22 mit jeweils einer planen Oberseite 24 und einer planen Unterseite 26, wobei in den Figuren 1 und 2 lediglich zwei aufeinander folgende Trittstufen 22 - eine obere Trittstufe 22 und eine untere Trittstufe 22' - mit Bezugszeichen versehen sind. Zwischen zwei benachbarten Trittstufen 22 ist jeweils eine vertikal verlaufende Setzstufe 28 angeordnet. Diese hat eine einem am Fuße der Faltwerktreppe 10 stehenden Benutzer der Faltwerktreppe 10 zugewandte plane Vorderseite 30a und eine von dem Benutzer der Faltwerktreppe 10 wegweisende plane Rückseite 30b sowie einen oberen Rand 32a und einen unteren Rand 32b.

Die obere Trittstufe 22 liegt so mit ihrer Unterseite 26 auf dem oberen Rand 32a der Setzstufe 28 auf, dass ihr vorderer Rand 34 mit der Vorderseite 30a der Setzstufe 28 fluchtet. Die Setzstufe 28 ihrerseits liegt mit ihrem unteren Rand 32b so auf der Oberseite 24 der unteren Trittstufe 22' auf, dass ihre Rückseite 30b mit dem hinteren Rand 36 der unteren Trittstufe 22' fluchtet (vgl. auch Figuren 3 und 4). Die Trittstufen 22, 22' und die Setzstufen 28 bilden somit ein von vorne betrachtet optisch dichtes Faltwerk.

Bei einer abgewandelten Faltwerktreppe 10 kann die obere Trittstufe 22 auch so mit ihrer Unterseite 26 auf dem oberen Rand 32a der Setzstufe 28 aufliegen, dass ihr vorderer Rand 34 über die Vorderseite 30a der Setzstufe 28 vorsteht. Entsprechend kann die Setzstufe 28 ihrerseits so mit ihrem unteren Rand 32b auf der Oberseite 24 der unteren Trittstufe 22' aufliegen, dass der hintere Rand 36 der unteren Trittstufe 22 über die Rückseite 30b der Setzstufe 28 vorsteht. Die Setzstufe 28 und die obere Trittstufe 22 bilden dann von der Seite betrachtet ein "T"-förmiges Profil.

Jeweils zwei benachbarte Trittstufen 22, 22' sind mit der dazwischen angeordneten Setzstufe 28 an ihrem auf der freitragenden Kopfseite 12 der Faltwerktreppe 10 liegenden Kopfende mittels einer ersten Verspanneinrichtung 38, welche in Figur 3 zu erkennen ist, verspannt. An ihrem auf der Befestigungsseite 14 der Faltwerktreppe 10 liegenden Befestigungsende sind zwei benachbarte Trittstufen 22, 22' mit der dazwischen verlaufenden Setzstufe 28 mittels einer zweiten Verspanneinrichtung 40 verspannt, die in Figur 4 gezeigt ist.

Die erste Verspanneinrichtung 38 auf der freitragenden Kopfseite 12 umfasst eine Gewindehülse 42 (siehe Figur 3). Diese ist in eine Sackbohrung 44 der Trittstufe 22 eingelassen und darin fixiert, welche von der Unterseite 26 der Trittstufe 22 her zugänglich ist. Die Längsachse der Sackbohrung 44 verläuft senkrecht zur Unterseite 26 der Trittstufe 22, wobei die Sackbohrung 44 nahe dem vorderen Rand 34 der Trittstufe 22 angeordnet ist.

Die Setzstufe 28 weist eine Durchgangsbohrung 46 auf, welche koaxial zur Sackbohrung 44 der oberen Trittstufe 22 verläuft, wenn die beiden aufeinander folgenden Trittstufen 22, 22' und die Setzstufe 28 montiert sind. Die untere Trittstufe 22' weist nahe ihrem hinteren Rand 36 eine Durchgangsbohrung 48 auf, welche in dieser funktionsgemäßen Anordnung koaxial zur Sackbohrung 44 der oberen Trittstufe 22 und koaxial zur Durchgangsbohrung 46 der Setzstufe 28 verläuft.

Neben der Gewindehülse 42 umfasst die erste Verspanneinrichtung 38 eine Gewindestange 50, deren Außengewinde komplementär zu dem Innengewinde der Gewindehülse 42 ist. Die Gewindestange 50 sitzt mit ihrem einen Ende 52 in der Gewindehülse 42, erstreckt sich durch die Durchgangsbohrung 46 in der Setzstufe 28 hindurch und ragt mit ihrem gegenüberliegenden Ende 54 bereichsweise in die Durchgangsbohrung 48 der unteren Trittstufe 22' hinein. Von der Unterseite 26 der unteren Trittstufe 22' her ist eine Hülsenmutter 56 mit einem zur Gewindestange 50 komplementären Innengewinde in die Durchgangsbohrung 48 der unteren Trittstufe 22' eingeschoben und auf das untere Ende 54 der Gewindestange 50 aufgeschraubt. Die Hülsenmutter 56 umfasst einen umlaufenden Flansch 56a, welcher gegen die Unterseite 26 der unteren Trittstufe 22' anliegt.

Die erste Verspanneinrichtung 38 umfasst somit die Gewindehülse 42, die Gewindestange 50 sowie die Hülsenmutter 56.

Jeweils zwei Trittstufen 22, 22' werden mit der dazwischen verlaufenden Setzstufe 28 durch die erste Verspanneinrichtung 38 verspannt, indem die Hülsenmutter 56 derart verdreht wird, dass die beiden Trittstufen 22, 22' und die Setzstufe 28 zueinander hin gezogen werden.

Zwischen der Unterseite 26 der oberen Trittstufe 22 und dem oberen Rand 32a der Setzstufe 28 sowie zwischen der Oberseite 24 der unteren Trittstufe 22' und dem unteren Rand 32b der Setzstufe 28 ist jeweils eine Schicht 58 aus einem Zwei-Komponenten-Kleber vorgesehen, durch welchen die zwei Trittstufen 22, 22' zusätzlich mit der Setzstufe 28 verbunden sind. Die Schicht 58 erstreckt sich jeweils über die gesamte Stufenbreite.

In Figur 4 ist die zweite Verspanneinrichtung 40 auf der Befestigungsseite 14 der jeweiligen benachbarten Trittstufen 22, 22' und der dazugehörigen Setzstufe 28 teilweise gezeigt. Die zweite Verspanneinrichtung 40 weicht von der in Figur 3 gezeigten ersten Verspanneinrichtung 38 nur im Hinblick auf die Verbindung der Setzstufe 28 mit der unteren Trittstufe 22' ab, weshalb in Figur 4 lediglich dieser Bereich zu erkennen ist. Komponenten der zweiten Verspanneinrichtung 40, die den Komponenten der ersten Verspanneinrichtung 38 entsprechen, tragen dasselbe Bezugszeichen.

Die Trittstufen 22, 22' sowie die Setzstufe 28 weisen in ihrem Endbereich auf der Befestigungsseite 14 der Faltwerktreppe 10 eine Sackbohrung 44 bzw. eine Durchgangsbohrung 48 und eine Durchgangsbohrung 46 auf, die jeweils der Sackbohrung 44, der Durchgangsbohrung 48 bzw. der Durchgangsbohrung 46 im Endbereich auf der freitragenden Kopfseite 12 der Faltwerktreppe 10 entsprechen.

Die Gewindestange 50 der zweiten Verspanneinrichtung 40 weist einen unteren Endbereich 60 mit geringerem Durchmesser auf.

Die zweite Verspanneinrichtung 40 dient neben der Befestigung zweier Trittstufen 22 mit einer dazwischen verlaufenden Setzstufe 28 der Verankerung der Faltwerktreppe 10 an der Wand 16. Dazu umfasst die Verspanneinrichtung 40 einen Wandbolzen 62 mit kreisförmigem Querschnitt. Eine der Anzahl der Trittstufen 22 entsprechende Zahl derartiger Wandbolzen 62 ist in an und für sich bekannter Weise im rechten Winkel in die Wand 16 eingelassen und darin verankert, wobei jeweils ein Wandbolzen 62 unterhalb der Durchgangsbohrung 48 am Befestigungsende einer der Trittstufen 22' auf der Befestigungsseite 14 der Faltwerktreppe 10 angeordnet ist, wie es in Figur 4 zu erkennen ist.

Der Wandbolzen 76 weist eine senkrecht auf seiner Längsachse stehende Durchgangsbohrung 64 auf. Diese verläuft bei in der Wand 16 verankertem Wandbolzen 62 koaxial zu der Durchgangsbohrung 48 in der unteren Trittstufe 22', der Durchgangsbohrung 46 in der Setzstufe 28 sowie der in Figur 4 nicht zu erkennenden Sackbohrung 44 in der oberen Trittstufe 22. Zwischen dem Wandbolzen 62 und der Unterseite 26 der unteren Trittstufe 22' ist ein als Trittschalldämmung dienender Gummiring 66 gelegt, welcher einen radial innenliegenden umlaufenden Kragen 68 aufweist, der in die Durchgangsbohrung 48 in der unteren Trittstufe 22' hineinragt. Außerdem ist zwischen dem Gummiring 66 und dem Wandbolzen 72 noch eine Unterlegscheibe 70 vorgesehen. Auf ihrer der unteren Trittstufe 22' zugewandten Seite ist der Wandbolzen 62 im Bereich der Unterlegscheibe 70 derart abgeflacht, dass letztere plan auf dem Wandbolzen 62 aufliegen kann, wie dies in Figur 4 zu erkennen ist. Die Unterseite 26 der unteren Trittstufe 22' liegt in den dem Gummiring 66 benachbarten Bereichen lediglich linienhaft auf dem Wandbolzen 62 auf, wodurch die Kontaktfläche zwischen Faltwerktreppe 10 und Wandbolzen 62 und damit die Schallübertragung zur Wand 16 minimiert ist.

Das untere Ende 54 der Gewindestange 50 der zweiten Verspanneinrichtung 40 trägt eine Gewindehülse 72 mit einem Innengewinde, welches zu dem Außengewinde im verjüngten Endbereich 60 der Gewindestange 50 passt. Von unten her ist durch die Durchgangsbohrung 64 des Wandbolzens 62, die Unterlegscheibe 70 und den Gummiring 66 eine Schraube 74 mit ihrem dem Schraubenkopf 76 gegenüberliegenden Ende 78 voran eingeschoben. Die Schraube 74 greift mit ihrem Außengewinde am Ende 78 in die Gewindehülse 72 ein. Indem die Schraube 74 entsprechend verdreht wird, werden sowohl die zueinander gehörenden zwei Trittstufen 22 und die Setzstufe 28 miteinander verspannt als auch die Faltwerktreppe 10 an dieser Stelle über den Wandbolzen 62 an der Wand 16 verankert.

Wenn eine andere Art der Wandbefestigung bei der Faltwerktreppe 10 vorgesehen sein soll, können die Trittstufen 22, 22' und die jeweils dazwischen laufende Setzstufe 28 auch an ihrem Befestigungsende auf der Befestigungsseite 14 der Faltwerktreppe 10 mittels einer der ersten Verspanneinrichtung 38 entsprechenden Verspanneinrichtung miteinander verspannt werden.

Eine abgewandelte Wandbefestigung über einen Wandbolzen 62' ist in Figur 5 gezeigt. Darin sind diejenigen Komponenten, die den Komponenten in den Figuren 1 bis 4 entsprechen, mit denselben Bezugszeichen versehen.

Wie in Figur 5 zu erkennen ist, weist der dort gezeigte Wandbolzen 62' keine Durchgangsbohrung auf, sondern ist mit einer senkrecht auf seiner Längsachse stehenden Sackbohrung 65 versehen. Diese verläuft bei in der Wand 16 verankertem Wandbolzen 62 koaxial zu der Durchgangsbohrung 48 in der unteren Trittstufe 22', der Durchgangsbohrung 46 in der Setzstufe 28 sowie der in Figur 5 nicht zu erkennenden Sackbohrung 44 in der oberen Trittstufe 22.

Anstelle der Gewindestange 50 ist hier eine Bolzenstange 51 vorgesehen, die mit einem hier nicht zu erkennenden und mit einem Außengewinde versehenen Ende in die Gewindehülse 42 der oberen Trittstufe 22 eingeschraubt ist. Ein gegenüberliegender Endabschnitt 55 der Bolzenstange 51 weist eine glatte Außenfläche und einen gegenüber dem übrigen Abschnitt der Bolzenstange 51 kleineren Durchmesser auf. Der Endbereich 55 steht nach unten über die Unterseite 26 der unteren Trittstufe 22' über und ragt in die Sackbohrung 65 des Wandbolzens 62' hinein. Dabei ist zwischen der Innenmantelfläche der Sackbohrung 65 im Wandanker 62' und der Außenmantelfläche des Endbereichs 55 der Bolzenstange 51 eine Führungshülse 67 aus einem elastischen Material wie beispielsweise Gummi vorgesehen. Diese Führungshülse 67 liegt mit einem umlaufenden Kragen 69 an der Unterseite 26 der unteren Trittstufe 22' an.

Zwischen der freien Stirnseite des Endes 55 der Bolzenstange 51 und dem Boden der Sackbohrung 65 im Wandanker 62' ist außerdem ein plattenförmiger Puffer 71 aus einem elastischen Material wie beispielsweise Gummi vorgesehen. Die Führungshülse 67 und der Puffer 71 dienen als Trittschalldämmung. In den Bereichen, in denen die Unterseite 26 der unteren Trittstufe 22' den Wandbolzen 62' direkt kontaktiert, erfolgt die Berührung linienhaft.

Wie in Figur 5 zu erkenne ist, erfolgt dort keine Fixierung der Trittstufen 22, 22' und der Setzstufe 28 an dem Wandanker 62'. Vielmehr wird die Bolzenstange 51, die an ihrem dem Endbereich 55 gegenüberliegenden Ende mit der oberen Trittstufe 22 verschraubt ist, ohne eine zusätzliche Befestigung in das Sackloch 65 des Wandbolzens 62' eingesteckt. Die Trittstufen 22, 22' und die Setzstufe 28 sind durch die Schichten 58 aus einem Zwei-Komponenten-Kleber miteinander verbunden. Auf eine verspannung der Trittstufen 22, 22' und der Setzstufe 28 kann verzichtet werden, da weitgehend nur vertikal nach unten gerichtete Kräfte bei einer Benutzung der Faltwerktreppe 10 in Richtung auf den Wandanker 62' ausgeübt werden.

Bei einer hier nicht gezeigten Abwandlung kann auch auf die die untere Trittstufe 22' und die Setzstufe 28 durchdringende Bolzenstange 51 verzichtet werden. Es kann ausreichen, wenn auf der Unterseite 26 der unteren Trittstufe 22 ein Bolzen vorgesehen ist, welcher in die Sackbohrung 65 des Wandankers 62' passt. In diesem Fall kann bei der Trittstufe 62' und bei der Setzstufe 28 auch auf die jeweilige Durchgangsbohrung 48 bzw. 46 verzichtet werden. Die Trittstufen 22, 22' und die Setzstufe 28 sind dann durch die Schichten 58 aus einem Zwei-Komponenten-Kleber miteinander verbunden.

Wie insbesondere in Figur 3 zu erkennen ist, ist jede Trittstufe 22, 22' als Schichtverbundplatte ausgebildet, welche zwei Deckplatten 80 und eine dazwischen angeordnete Zwischenschicht 82 umfasst. Darüber hinaus ist auch jede Setzstufe 28 als Schichtverbundplatte aus zwei Deckplatten 84 und einer Zwischenschicht 86 ausgebildet. Die Lage der Zwischenschicht 86 der Setzstufe 28 ist Figur 3 anhand einer strichpunktierten Linie angedeutet. Die Trittstufen 22, 22' und/oder die Setzstufen 28 können auch als Schichtverbundplatten ausgebildet sein, die mehr als zwei Deckplatten 80 bzw. 84 umfassen.

Als Zwischenschicht 82 der Trittstufen 22, 22' und als Zwischenschicht 86 der Setzstufen 28 ist jeweils eine die Deckplatten 80 bzw. 84 verbindende Klebstoffschicht 82 bzw. 86 vorgesehen. Je nach Material der Deckplatten 80 der Trittstufen 22, 22' bzw. der Deckplatten 84 der Setzstufen 28 kommt als Zwischenschicht 82 bzw. 86 ein anderes Material in Betracht.

Beim vorliegenden Ausführungsbeispiel sind die Trittstufen 22, 22' und die Setzstufen 28 der Faltwerktreppe 10 aus Stein. Wird hierfür ein Granitstein verwendet, kommt für die Zwischenschichten 82 der Trittstufen 22, 22' bzw. die Zwischenschichten 86 der Setzstufen 28 ein Zwei-Komponenten-Klebstoff auf Epoxidharz-Basis in Betracht.

Beispielsweise können die Deckplatten 80 der Trittstufen 22, 22' und/oder die Deckplatten 84 der Setzstufen 23 aus Marmor oder Kalkstein gebildet sein. In diesem Fall kann als Zwischenschicht 82 der Trittstufen 22 bzw. Zwischenschicht 86 der Setzstufen 28 ein Zwei-Komponenten-Klebstoff auf Polyesterharz-Basis verwendet werden.

Auch der bereits erwähnte zwei-Komponenten-Kleber 58 zwischen den Trittstufen 22, 22' und der zugehörigen Setzstufe 28 kann auf Epoxidharz-Basis oder auf Polyesterharz-Basis gebildet sein, je nachdem, ob für die Deckplatten 80 bzw. 84 ein Granitstein oder Marmor bzw. Kalkstein ausgewählt wurde.

Die Trittstufen 22, 22' sind jeweils etwa 4,0 cm dick. Die Dicke kann - auch auf Grund der jeweiligen Zwischenschicht 82 - im Rahmen üblicher Toleranzen schwanken. Jede Deckplatte 80 der Trittstufen 22, 22' ist etwa 2,0 cm dick. In gleicher Weise - unter Berücksichtigung der genannten Toleranzen - ist jede Setzstufe 28 der Faltwerktreppe 10 etwa 4,0 cm dick, wobei auch dort jede Deckplatte 84 etwa 2,0 cm dick ist. Sind beispielsweise vier Deckplatten 80 bzw. 84 bei der entsprechenden Trittstufe 22, 22' bzw. der Setzstufe 28 vorgesehen, so ist jede Deckplatte 80 bzw. 84 etwa 1,0 cm dick.

Dadurch, dass die Trittstufen 22, 22' und die Setzstufen 28 wie oben erläutert als Schichtverbundplatten ausgebildet sind, kann eine Faltwerktreppe 10 mit einer freitragenden Kopfseite zur Verfügung gestellt werden, welche die notwendige Tragkraft aufweist, bei welcher jedoch dennoch im Vergleich zu bekannten freitragenden Faltwerktreppen Trittstufen und/oder Setzstufen aus einem anderen Material als Stahl mit einer geringeren Dicke verwendet werden können, ohne dass die Tragkraft der Faltwerktreppe darunter leidet.

Um eine gewünschte schlanke Optik zu erzielen, kann es bereits ausreichen, wenn lediglich entweder die Trittstufen 22 oder die Setzstufen 28 als Schichtverbundplatten im obigen Sinne ausgebildet sind.

Zur Vor-Ort-Montage der Faltwerktreppe 10 können als Modul vorgefertigte Profilstufen 88 hergestellt und ausgeliefert werden, welche jeweils lediglich eine Trittstufe 22, 22' und eine Setzstufe 28 umfassen, die bereits durch die Schicht 58 aus einem Zwei-Komponenten-Klebstoff miteinander verbunden sind.

Bei dem in den Figuren 1 bis 5 gezeigten Ausführungsbeispiel der Profilstufe 88 handelt es sich um eine Winkelstufe 88, bei der der vordere Rand 34 der oberen Trittstufe 22 mit der Vorderseite 30a der Setzstufe 28 fluchtet. Eine Profilstufe 88 kann jedoch auch in Form einer bereits erwähnten "T"-förmigen Profilstufe, bei welcher die Setzstufe 28 nicht mit der zugehörigen Trittstufe 22, 22' fluchtet, ausgebildet sein.

Zur Montage der in den Figuren 1 bis 4 gezeigten Faltwerktreppe 10 aus Winkelstufen 88 wird die Trittstufe 22, 22' der Winkelstufe 88 jeweils mit ihrem Befestigungsende auf der Befestigungsseite 14 auf einen bereits vorher in der Wand 16 verankerten Wandbolzen 62 aufgesetzt, wobei der Gummiring 66 und die Unterlegscheibe 70 wie oben beschrieben angeordnet werden. Bei einer vorgefertigten Winkelstufe 88 sind bereits die Gewindehülsen 42 in die jeweilige Sackbohrung 44 an den sich gegenüberliegenden Enden der Trittstufe 22, 22' eingesetzt und darin fixiert. Jeweils zwei Winkelstufen 88 werden so aufeinander gesetzt, dass sich die oben beschriebene Anordnung von einer unteren Trittstufe 22' und einer oberen Trittstufe 22 und einer dazwischen verlaufenden Setzstufe 28 ergibt. Zuvor wird jedoch eine Schicht 58 aus einem entsprechend dem Stufenmaterial ausgewählten Zwei-Komponenten-Klebstoff zwischen die noch nicht mit der Setzstufe 28 verbundene Trittstufe 22 und die entsprechende Setzstufe 28 aufgetragen.

Die jeweiligen Winkelstufen 88 werden dann auf der freitragenden Kopfseite 12 der Faltwerktreppe 10 mittels der Verspanneinrichtung 38 miteinander verspannt. Auf der Befestigungsseite 14 der Faltwerktreppe 10 werden die jeweiligen Winkelstufen 88 mittels der zweiten Verspanneinrichtung 40 zum einen miteinander verspannt und zum anderen an der Wand 16 befestigt, wodurch nach Abschluss der Montage die gesamte Faltwerktreppe 10 mit der Wand verbunden ist.

Soll die Faltwerktreppe 10 wie in Figur 5 gezeigt an der Wand 16 befestigt werden, so werden die jeweiligen Winkelstufen 88 auf der Befestigungsseite 14 der Faltwerktreppe 10 auf den jeweilige Wandbolzen 62' aufgelegt. Dabei wird der untere Endbereich 55 der Bolzenstange 51 unter Zwischenschaltung der Führungshülse 67 und des Puffers 71 in die Sackbohrung 65 im Wandbolzen 62' eingeführt.

Nachdem die bei der Montage aufgetragene Klebstoffschicht 58 ausgehärtet ist, kann die Faltwerktreppe 10 benutzt werden.

## Patentansprüche

1. Faltwerktreppe mit einer freitragenden Kopfseite (12) und einer Mehrzahl von Trittstufen (22, 22'), wobei zwischen zwei aufeinanderfolgenden Trittstufen (22, 22') eine Setzstufe (28) angeordnet ist,
**dadurch gekennzeichnet, dass**
die Trittstufen (22, 22') und/oder die Setzstufen (28) jeweils als Schichtverbundplatte (22, 22', 28) ausgebildet sind, welche wenigstens zwei Deckplatten (80, 84) und eine dazwischen angeordnete Zwischenschicht (82, 86) umfasst.

2. Faltwerktreppe nach Anspruch 1, **dadurch gekennzeichnet,**
**dass** wenigsten eine Trittstufe (22, 22') und/oder wenigstens eine Setzstufe (28) eine Dicke von etwa 4,0 cm aufweist.

3. Faltwerktreppe nach Anspruch 1 oder 2, **dadurch**
**gekennzeichnet, dass** die Deckplatten (80, 84) wenigstens einer Trittstufe (22, 22') und/oder wenigstens einer Setzstufe (28) eine Dicke von etwa 2,0 cm aufweisen.

4. Faltwerktreppe nach einem der Ansprüche 1 bis 3,
**dadurch gekennzeichnet, dass** die Zwischenschicht (82, 86) wenigstens einer Trittstufe (22, 22') und/oder wenigstens einer Setzstufe (28) eine die Deckplatten (80, 84) verbindende Klebstoffschicht (82, 86) ist.

5. Faltwerktreppe nach einem der Ansprüche 1 bis 4,
**dadurch gekennzeichnet, dass** die Deckplatten (80, 84) wenigstens einer Trittstufe (22,22') und/oder wenigstens einer Setzstufe (28) aus Stein sind.

6. Faltwerktreppe nach Anspruch 5, **dadurch gekennzeichnet,**
**dass** die Deckplatten (80, 84) der Trittstufe (22, 22') und/oder der Setzstufe (28) aus einem Granitstein sind.

7. Faltwerktreppe nach Anspruch 6, **dadurch gekennzeichnet,**
**dass** die Zwischenschicht (82, 86) der Trittstufe (22, 22') und/oder der Setzstufe (28) ein Zwei-Komponenten-Klebstoff auf Epoxidharz-Basis ist.

8. Faltwerktreppe nach Anspruch 5, **dadurch gekennzeichnet,**
**dass** die Deckplatten (80, 84) der Trittstufe (22, 22') und/oder der Setzstufe (28) aus Marmor oder Kalkstein ist.

9. Faltwerktreppe nach Anspruch 8, **dadurch gekennzeichnet,**
**dass** die Zwischenschicht (82, 86) der Trittstufe (22, 22') und/oder der Setzstufe (28) ein Zwei-Komponenten-Klebstoff auf Polyesterharz-Basis ist.

10. Faltwerktreppe nach einem der Ansprüche 1 bis 9,
**dadurch gekennzeichnet, dass** zwischen wenigstens einer Trittstufe (22, 22') und wenigstens einer Setzstufe (28) eine Klebstoffschicht (58) vorgesehen ist.

11. Faltwerktreppe nach Anspruch 10, **dadurch**
**gekennzeichnet, dass** die Klebstoffschicht (58) zwischen der Trittstufe (22, 22') und der Setzstufe (28) ein Zwei-Komponenten-Klebstoff auf Epoxidharz- oder auf Polyesterharz-Basis ist.

12. Faltwerktreppe nach einem der Ansprüche 1 bis 11,
**dadurch gekennzeichnet, dass** wenigstens eine Verspanneinrichtung (38, 40) vorgesehen ist, welche jeweils zwei aufeinanderfolgende Trittstufen (22, 22') mit der dazwischen angeordneten Setzstufe (28) verbindet.

13. Faltwerktreppe nach Anspruch 12, **dadurch**
**gekennzeichnet, dass** für jeweils zwei aufeinander folgende Trittstufen (22, 22') und die dazwischen angeordnete Setzstufe (28) eine erste Verspanneinrichtung (38) und eine zweite Verspanneinrichtung (40) vorgesehen sind, wobei die erste Verspanneinrichtung (38) auf der freitragenden Kopfseite (12) der Faltwerktreppe (10) und die zweite Verspanneinrichtung (40) auf der gegenüberliegenden Seite (14) der Faltwerktreppe (10) vorgesehen ist.

14. Profilstufe für eine Faltwerktreppe(10) nach einem der
Ansprüche 1 bis 13, wobei die Profilstufe (88) eine Trittstufe (22, 22') und eine damit verbundene Setzstufe (28) umfasst,
**dadurch gekennzeichnet, dass**
die Trittstufe (22, 22') und/oder die Setzstufe (28) als Schichtverbundplatte (22, 22', 28) ausgebildet ist, welche wenigstens zwei Deckplatten (80, 84) und eine dazwischen angeordnete Zwischenschicht (82, 86) umfasst.
